# EUROPÄISCHE PATENTANMELDUNG

(11) **EP 0 913 521 A2**
(43) Veröffentlichungstag der Anmeldung: **06.05.1999**
(21) Anmeldenummer: 98118608.3
(22) Anmeldetag: 01.10.1998
(51) Int. Cl.: D21F 5/02, D21F 5/10

(54) **Heiz- und/oder kühlbarer Zylinder**

(30) Priorität: 28.10.1997 DE 19747555
(71) Anmelder: Voith Sulzer Papiertechnik Patent GmbH, 89522 Heidenheim (DE)
(72) Erfinder: Kugler, Georg, 89522 Heidenheim (DE)

(57) **Zusammenfassung**

Ein heiz- und/oder kühlbarer Zylinder umfaßt eine drehbar in einer Stuhlung gelagerte Tragachse (2) und wenigstens einen mit der Tragachse (2) verbundenen stationären Anschluß (4) zum Zuführen und/oder Abführen wenigstens eines Heiz- und/oder Kühlmediums durch den Anschluß (4) und die Tragachse (2) hindurch. Zwischen dem rotierenden Zylinderkörper (1), der Tragachse (2) und/oder wenigstens einem mit diesen rotierendem Teil (6, 11) einerseits und der Stuhlung, dem Anschluß (4) und/oder wenigstens einem anderen stationären Teil andererseits sind Dichtungsmittel vorgesehen, die wenigstens eine zwischen einer jeweiligen rotierenden Dichtfläche und einer jeweiligen stationären Dichtfläche angeordnete Bürstendichtung (5) umfassen.

## Beschreibung

Die Erfindung betrifft einen heiz- und/oder kühlbaren Zylinder mit einer drehbar in einer Stuhlung gelagerten Tragachse und wenigstens einem mit der Tragachse verbundenen stationären Anschluß zum Zuführen und/oder Abführen wenigstens eines Hei- und/oder Kühlmediums durch den Anschluß und die Tragachse hindurch, wobei mischen dem rotierenden Zylinderkörper, der Tragachse und/oder wenigstens einem mit diesen rotierendem Teil einerseits und der Stuhlung, dem Anschluß und/oder wenigstens einem anderen stationären Teil andererseits Dichtungsmittel vorgesehen sind.

Derartige Zylinder sind beispielsweise in der EP O 499 597 B1 sowie der DE 197 00 139 A1 beschrieben. Bei diesen bekannten Zylindern erfolgt die Abdichtung zwischen einem fest mit der Tragachse verbundenen Flansch und dem stationären Anschluß über einen Kolbenring mit Kohledichtung, der im stationären Anschluß axial verschiebbar gelagert und gegen eine ringförmige Dichtfläche des der Tragachse zugeordneten Flansches gepreßt wird. Das Anpressen erfolgt allgemein über Federn, wobei die Anpreßkraft zusätzlich durch den im Zylinder vorherrschenden Dampfdruck unterstützt wird.

Mit einer solchen Abdichtung sollen die temperaturbedingten Toleranzen zwischen den miteinander zu verbindenden Teilen kompensiert werden.

Aufgrund des sich während des Betriebs ergebenden Verschleißes der Kohledichtung ist jedoch ein Nachführen der Dichtung erforderlich. Demzufolge eignet sich eine solche Dichtung praktisch nur für einen Einsatz zwischen axial gerichteten, d.h. in einer jeweiligen Radialebene liegenden Dichtflächen.

Außer den relativ hohen, auf die Lager des Zylinders wirkenden Axialkräften und dem relativ schnellen Verschleiß besitzen derartige Dichtvorrichtungen auch den Nachteil einer relativ aufwendigen Konstruktion.

Bekannte Radial-Dichtringe sind bereits infolge der beispielsweise bei Trockenzylindern in Papiermaschinen üblichen Temperaturen von etwa 80 bis etwa 230°C allein nicht ausreichend oder nicht einsetzbar.

Ziel der Erfindung ist es, einen heiz- und/oder kühlbaren Zylinder der eingangs genannten Art zu schaffen, bei dem auf möglichst einfache Weise eine möglichst verschleißfeste und zuverlässige Abdichtung gewährleistet ist.

Die Aufgabe wird nach der Erfindung dadurch gelöst, daß die Dichtungsmittel wenigstens eine zwischen einer jeweiligen rotierenden Dichtfläche und einer jeweiligen stationären Dichtfläche angeordnete Bürstendichtung umfassen.

Eine jeweilige Bürstendichtung kann beispielsweise aus einem Bündel von Drähten bestehen, die von einer Fassung zusammengehalten werden. Die Drähte können insbesondere aus Metall, jedoch auch aus einem anderen Material bestehen. Während sich die Fassung an einer Dichtfläche abstützt, wird die andere Dichtfläche von den Drahtenden berührt. Die Drahtbündel sind nicht nur ausreichend dicht angeordnet, sie sind auch verschleißfester als Kohledichtungen. Zudem ist das Drahtbündel nachgiebig, so daß es insbesondere auch unter Spannung eingebaut werden kann, wodurch auch temperaturbedingte Toleranzen zwischen den Dichtflächen ausgeglichen werden können. Zusätzliche Anpreßvorrichtungen sind demnach nicht mehr erforderlich.

Die Dichtungsmittel können wenigstens eine Bürstendichtung umfassen, die zwischen radial gerichteten Dichtflächen angeordnet ist. Zusätzlich oder alternativ kann auch wenigstens eine Bürstendichtung vorgesehen sein, die zwischen axial gerichteten Dichtflächen angeordnet ist.

Zweckmäßigerweise ist wenigstens eine ringförmig ausgeführte Bürstendichtung vorgesehen, was insbesondere angesichts des Vorliegens einer jeweiligen rotierenden Dichtfläche von Vorteil ist.

Bei einer in der Praxis bevorzugten Ausführungsform des erfindungsgemäßen Zylinders weist die Tragachse in ihrem das Heiz- und/oder Kühlmedium führenden Bereich eine zylindrische Bohrung auf, in die ein vorzugsweise als Schutzrohr dienendes, mit der Tragachse rotierendes zylindrisches Rohr eingesetzt ist, das in einem außerhalb der Tragachse gelegenen Endbereich von einem stationären Anschluß umgeben ist.

Dabei kann die Bürstendichtung zwischen der Mantelfläche des Endbereichs des zylindrischen Rohres und dem stationären Anschluß angeordnet sein. In diesem Fall kann die Bürstendichtung unmittelbar zwischen der Mantelfläche des Endbereichs des zylindrischen Rohres und dem stationären Anschluß angeordnet sein. Es ist jedoch auch möglich, die Bürstendichtung zwischen einer den Endbereich des zylindrischen Rohres umschließenden, mit der Tragachse rotierenden Buchse und dem stationären Anschluß anzuordnen.

Ist die Bürstendichtung unmittelbar zwischen der Mantelfläche des Endbereichs des zylindrischen Rohres und dem stationären Anschluß angeordnet, so kann vorteilhafterweise eine den Endbereich des zylindrischen Rohres umschließende, mit der Tragachse rotierende Buchse axial zwischen der Bürstendichtung und dem benachbarten Ende der Tragachse angeordnet sein.

Durch die Verwendung eines mit der Tragachse rotierenden, im Endbereich vom stationären Anschluß umgebenen zylindrischen Rohres vereinfacht sich die Abdichtung. Toleranzen zwischen den Dichtflächen können durch die nachgiebige Bürstendichtung kompensiert werden. Eine zusätzliche Vorrichtung zur Anpressung der Dichtung gegen eine Dichtfläche ist nicht erforderlich.

Der Raum zwischen der Tragachse und dem mit diesem rotierenden Rohr ist vorzugsweise über die jeweilige Buchse nach außen abgedichtet.

Die wenigstens eine Bürstendichtung umfassenden Dichtungsmittel können allgemein zwischen dem rotierenden Zylinderkörper, der Tragachse und/oder wenigstens einem mit diesen rotierendem Teil einerseits und der Stuhlung, dem Anschluß und/oder wenigstens einem anderen stationären Teil andererseits vorgesehen sein. Dabei können die Dichtungsmittel wenigstens eine Bürstendichtung umfassen, die zwischen der Tragachse oder einem mit diesem rotierenden Teil und einem stationären Anschluß oder einem fest mit diesem verbundenen Teil angeordnet ist. Hierbei kann eine jeweilige Bürstendichtung zwischen radial gerichteten Dichtflächen oder auch zwischen axial gerichteten Dichtflächen angeordnet sein. Grundsätzlich ist auch eine Kombination solcher Dichtungen möglich.

Bei einer in der Praxis bevorzugten Ausführungsform ist wenigstens eine Bürstendichtung vorgesehen, die unter Vorspannung zwischen den betreffenden Dichtflächen eingesetzt ist.

Grundsätzlich ist es auch denkbar, außer der wenigstens einen Bürstendichtung wenigstens eine weitere, andersartige Dichtung vorzusehen.

Ist als Heizmedium Dampf eingesetzt, so sind vorzugsweise Mittel vorgesehen, um im Bereich einer jeweiligen Bürstendichtung anfallendes Kondensat abzuführen.

Von besonderem Vorteil ist es, wenn durch die mit einer zylindrischen Bohrung versehene Tragachse wenigstens ein dem Zuführen von Dampf dienender Kanal geführt ist, der einerseits in das Zylinderinnere mündet und andererseits über den betreffenden stationären Anschluß nach außen geführt ist.

Alternativ oder zusätzlich kann durch die mit einer zylindrischen Bohrung versehene Tragachse auch wenigstens ein dem Abführen von Wasser, Dampf und/oder Kondensat dienender stationärer Kanal geführt sein, der einerseits wieder in das Zylinderinnere mündet und andererseits wieder über den betreffenden stationären Anschluß nach außen geführt ist.

Bei einer vorteilhaften praktischen Ausführungsform des erfindungsgemäßen Zylinders ist einer der beiden Kanäle ein den anderen stationären Kanal umgebender stationärer Ringkanal. So kann beispielsweise der dem Zuführen von Dampf dienende Kanal als stationärer Ringkanal vorgesehen sein.

Entsprechend kann an wenigstens einem Walzenende ein entsprechender, sowohl dem Zuführen von Dampf als auch dem Abführen von Wasser, Dampf und/oder Kondensat dienender stationärer Anschluß vorgesehen sein.

Bei einer vorteilhaften alternativen Ausführungsform ist an einem der beiden Walzenenden nur ein dem Zuführen von Dampf dienender Kanal durch die mit einer zylindrischen Bohrung versehene Tragachse geführt, der einerseits in das Zylinderinnere mündet und andererseits über den betreffenden stationären Anschluß nach außen geführt ist.

Andererseits kann an einem der beiden Walzenenden nur ein dem Abführen von Wasser, Dampf und/oder Kondensat dienender, vorzugsweise stationärer Kanal durch die mit einer zylindrischen Bohrung versehene Tragachse geführt sein. Auch dieser stationäre Kanal mündet einerseits in das Zylinderinnere, während er andererseits über den betreffenden stationären Anschluß nach außen geführt ist.

Bei einer zweckmäßigen praktischen Ausführungsform ist demzufolge vorgesehen, daß an einem der beiden Walzenenden ein dem Zuführen von Dampf dienender Kanal sowie ein entsprechender, dem Zuführen von Dampf dienender stationärer Anschluß und am anderen Walzenende ein dem Abführen von Wasser, Dampf und/oder Kondensat dienender stationärer Kanal sowie ein entsprechender, dem Abführen von Wasser, Dampf und/oder Kondensat dienender, vorzugsweise stationärer Anschluß 4 vorgesehen sind.

Von besonderem Vorteil ist, wenn der oder die durch die Tragachse geführten stationären Kanäle innerhalb des in die zylindrische Bohrung eingesetzten, mit der Tragachse rotierenden zylindrischen Rohres verlaufen.

Der bzw. die zusätzlichen Kanäle führen zu einer weiteren Vereinfachung der gesamten Abdichtung gegenüber dem oder den rotierenden Teilen.

Bei einer in der Praxis bevorzugten Ausführungsform umfaßt die Tragachse an den beiden Walzenenden jeweils einen Achsenstumpf.

Der erfindungsgemäße Zylinder ist insbesondere als Trockenzylinder, Preßwalze oder Glättwalze in einer Maschine zur Herstellung und/oder Veredelung von Papier-, Textil- oder anderen Faserstoffbähnen verwendbar.

Die Erfindung wird im folgenden anhand von Ausführungsbeispielen unter Bezugnahme auf die Zeichnung näher erläutert; in dieser zeigen:
- Figur 1: eine schematische Schnittdarstellung eines Endes einer ersten Ausführungsform eines heizbaren Zylinders mit einem sowohl dem Zuführen als auch dem Abführen eines Heizmediums dienenden stationären Anschluß,
- Figur 2: eine schematische Schnittdarstellung eines Endes einer weiteren Ausführungsform eines heizbaren Zylinders mit einem dem Zuführen des Heizmediums dienenden stationären Anschluß und
- Figur 3: eine schematische Schnittdarstellung eines Endes einer weiteren Ausführungsform eines heizbaren Zylinders mit einem dem Abführen des Heizmediums dienenden stationären Anschluß.

In den Figuren 1 bis 3 ist jeweils ein mit einem stationären Anschluß 4 versehenes Ende eines heizbaren Zylinders in Form eines Trockenzylinders gezeigt, der eine drehbar in einer Stuhlung einer Papiermaschine gelagerte Tragachse 2 besitzt, die an den Walzenenden jeweils als Achsenstumpf ausgeführt ist.

Der stationäre Anschluß 4 ist jeweils an der Stuhlung fixiert und mit der eine zylindrische Bohrung 12 aufweisenden Tragachse 2 so verbunden, daß das Heizmedium durch den Anschluß 4 und die Tragachse 2 hindurch zugeführt bzw. abgeführt werden kann. Im vorliegenden Fall handelt es sich bei dem zugeführten Heizmedium um heißen Dampf. Demzufolge dient der in der Figur 1 dargestellte stationäre Anschluß 4 einerseits dem Zuführen von Dampf und andererseits dem Abführen von Wasser, Dampf und/oder Kondensat. Der in der Figur 2 gezeigte stationäre Anschluß 4 ist lediglich für die Zuführ von Dampf bestimmt. Demgegenüber dient der in der Figur 3 dargestellte stationäre Anschluß 4 nur dem Abführen von Wasser, Dampf und/oder Kondensat.

Dazu sind zwischen dem rotierenden Zylinderkörper 1, der Tragachse 2 und/oder wenigstens einem mit diesen rotierendem Teil 6, 11, 11' einerseits und der Stuhlung, dem Anschluß 4 und/oder wenigstens einem anderen stationären Teil andererseits Dichtungsmittel vorgesehen. Diese Dichtungsmittel umfassen bei sämtlichen Ausführungsbeispielen jeweils eine ringförmige Bürstendichtung 5, die aus einem Bündel von Drähten besteht, die von einer Fassung zusammengehalten werden. Die Drähte können insbesondere aus Metall, aber auch aus einem anderen Material bestehen.

Bei sämtlichen Ausführungsbeispielen ist in die zylindrische Bohrung 12 der Tragachse 2 ein als Schutzrohr dienendes, mit der Tragachse 2 rotierendes zylindrisches Rohr 6 eingesetzt, das die im Bereich eines jeweiligen Achsenstumpfes der Tragachse vorgesehene Lagerung 10 vor zu hohen Temperaturen schützt. Das mit der Tragachse 2 rotierende zylindrische Rohr 6 ist in einem außerhalb der Tragachse 2 gelegenen Endbereich von dem jeweiligen stationären Anschluß 4 umgeben. Dabei ist die jeweilige ringförmige Bürstendichtung 5 zwischen der äußeren Mantelfläche des zylindrischen Rohres 6 und dem stationären Anschluß 4 angeordnet.

Bei der in der Figur 1 gezeigten Ausführungsform ist die Bürstendichtung 5 zwischen einer den Endbereich des zylindrischen Rohres 6 umschließenden, mit der Tragachse 2 rotierenden Buchse 11 und dem stationären Anschluß 4 angeordnet.

Bei der Ausführungsform gemäß Figur 2 ist die Bürstendichtung 5 dagegen unmittelbar zwischen der Mantelfläche des Endbereichs des zylindrischen Rohres 6 und dem stationären Anschluß 4 vorgesehen. Eine den Endbereich des zylindrischen Rohres 6 umschließende, mit der Tragachse 2 rotierende Buchse 11' ist axial zwischen der Bürstendichtung 5 und dem benachbarten Ende der Tragachse 2 angeordnet.

Bei der in der Figur 3 dargestellten Ausführungsform ist die Bürstendichtung 5 wie im Fall der Figur 1 wieder zwischen der Buchse 11 und dem stationären Anschluß 4 vorgesehen.

Während die Fassung der jeweiligen Bürstendichtung 5 in eine jeweilige Ausnehmung 8 des betreffenden stationären Anschlusses 4 eingesetzt ist, berühren die freien Drahtenden der Bürstendichtung 5 die äußere Mantelfläche des mit der Tragachse 2 rotierenden zylindrischen Rohres 6 (vgl. Figur 2) bzw. der das Rohr 6 umschließenden Buchse 11 (vgl. Figuren 1 und 3).

Die jeweilige Bürstendichtung 5 ist zweckmäßigerweise unter Spannung montiert, so daß sie hinreichend elastisch ist, um Toleranzen zwischen dem zylindrischen Rohr 6 bzw. der Buchse 11 und dem betreffenden stationären Anschluß 4 ausgleichen zu können. Damit wird stets eine optimale Dichtwirkung aufrechterhalten. Zudem bringen die beispielsweise aus Metall bestehenden Drähte derjeweiligen Bürstendichtungen 5 im Vergleich zu den bisher üblichen Kohledichtungen einen deutlich reduzierten Verschleiß mit sich. Das aufwendige Anpressen der Dichtung an eine jeweilige gegenüberliegende Dichtfläche kann somit ebenfalls entfallen.

Durch die Buchse 11, 11' wird jeweils der Raum zwischen der Tragachse 2 und dem mit dieser rotierenden zylindrischen Rohr 6 abgedichtet. Dabei rotiert diese Buchse 11, 11' gemeinsam mit der Tragachse 2 und dem Rohr 6. Zudem kann es beispielsweise auch von Vorteil sein, wenn eine Bürstendichtung 5 in entsprechender Weise ausschließlich oder ergänzend zwischen der Tragachse 2 und dem stationären Anschluß 4 angeordnet ist.

Um eine möglichst optimale Wirkung der jeweiligen Bürstendichtung 5 aufrechtzuerhalten, wird im Bereich der freien Drahtenden anfallendes Kondensat abgeführt.

Bei der in der Figur 1 dargestellten Ausführungsform ist durch die mit der zylindrischen Bohrung 12 versehene Tragachse 2 sowohl ein dem Zuführen von Dampf dienender stationärer Kanal 3 als auch ein dem Abführen von Wasser, Dampf und/oder Kondensat dienender stationärer Kanal 7 geführt, die beide innerhalb des mit der Tragachse 2 rotierenden zylindrischen Rohres 6 verlaufen und einerseits in das Zylinderinnere münden und andererseits über den stationären Anschluß 4 nach außen geführt sind. Dabei ist der dem Zuführen von Dampf dienende Kanal 3 als den anderen Kanal 7 umgebender Ringkanal vorgesehen. Im vorliegenden Fall wird das im Bereich der Bürstendichtung 5 anfallende Kondensat in den dem Abführen von Wasser, Dampf und/oder Kondensat dienenden stationären Kanal 7 geleitet.

Bei der in der Figur 2 dargestellten Ausführungsform ist nur ein dem Zuführen von Dampf dienender Kanal 3' durch die mit einer zylindrischen Bohrung 12 versehene Tragachse 2 geführt. Auch dieser, im vorliegenden Fall von dem zylindrischen Rohr 6 begrenzte Kanal 3' mündet einerseits in das Zylinderinnere, während er andererseits über den betreffenden stationären Anschluß 4 nach außen geführt ist.

Das Abführen von Wasser, Dampf und/oder Kondensat kann am gegenüberliegenden Zylinderende erfolgen, das beispielsweise gemäß Figur 3 ausgebildet sein kann.

Bei dieser in Figur 3 dargestellten Ausführungsform ist nur ein dem Abführen von Wasser, Dampf und/oder Kondensat dienender stationärer Kanal 7' durch die mit einer zylindrischen Bohrung 12 versehene Tragachse 2 geführt. Auch dieser, im vorliegenden Fall durch einen stationären Rohrstutzen 9 des Anschlusses 4 begrenzte Kanal 7' mündet einerseits wieder in das Zylinderinnere, während er andererseits über den stationären Anschluß 4 nach außen geführt ist. Ebenso wie bei dieser Ausführungsform gemäß Figur 3 ist auch bei der in Figur 1 gezeigten Ausführungsform ein Teil des stationären Anschlusses 4 in Form des Rohrstutzens 9 in das mit der Tragachse 2 rotierende zylindrische Rohr 6 geführt. Während gemäß Figur 3 durch diesen Rohrstutzen 9 zumindest ein Teil des Kanals 7' zum Abführen von Wasser, Dampf und/oder Kondensat gebildet wird, wird beim in der Figur 1 gezeigten Ausführungsbeispiel zwischen dem Rohrstutzen 9 und einem den inneren stationären Kanal 7 bildenden Rohr 14 der dem Zuführen von Dampf dienende ringförmige Kanal 3 gebildet. Der stationäre Rohrstutzen 9 ist in beiden Fällen innerhalb des mit der Tragachse 2 rotierenden zylindrischen Rohres 6 angeordnet und zu diesem koaxial.

Beim in Figur 2 gezeigten Ausführungsbeispiel kann die Abfuhr des Kondensats aus dem Bereich der Bürstendichtung 5 direkt durch den stationären Anschluß 4 nach außen erfolgen. Dagegen ist bei der Ausführungsform gemäß Figur 3 eine Verbindung zu dem dem Abführen von Wasser, Dampf und/oder Kondensat dienenden stationären Kanal 3 vorgesehen.

Der beschriebene Zylinder ist insbesondere als Trockenzylinder, Preßwalze oder Glättwalze in einer Maschine zur Herstellung und/oder Veredelung von Papier-, Textil- oder anderen Faserstoffbahnen verwendbar.

### Bezugszeichenliste

- 1: rotierender Zylinderkörper
- 2: Tragachse
- 3: stationärer Kanal
- 3': Kanal
- 4: stationärer Anschluß
- 5: Bürstendichtung
- 6: rotierendes zylindrisches Rohr
- 7: stationärer Kanal
- 7': stationärer Kanal
- 8: Ausnehmung
- 9: Rohrstutzen
- 10: Lagerung
- 11: rotierende Buchse
- 11': rotierende Buchse
- 12: zylindrische Bohrung
- 14: Rohr

## Patentansprüche

1. Heiz- und/oder kühlbarer Zylinder mit einer drehbar in einer Stuhlung gelagerten Tragachse (2) und wenigstens einem mit der Tragachse (2) verbundenen stationären Anschluß (4) zum Zuführen und/oder Abführen wenigstens eines Heiz- und/oder Kühlmediums durch den Anschluß (4) und die Tragachse (2) hindurch, wobei zwischen dem rotierenden Zylinderkörper (1), der Tragachse (2) und/oder wenigstens einem mit diesen rotierendem Teil (6, 11, 11') einerseits und der Stuhlung, dem Anschluß (4) und/oder wenigstens einem anderen stationären Teil andererseits Dichtungsmittel vorgesehen sind,
dadurch **gekennzeichnet,**
daß die Dichtungsmittel wenigstens eine zwischen einer jeweiligen rotierenden Dichtfläche und einer jeweiligen stationären Dichtfläche angeordnete Bürstendichtung (5) umfassen.

2. Zylinder nach Anspruch 1,
dadurch **gekennzeichnet,**
daß die Dichtungsmittel wenigstens eine Bürstendichtung (5) umfassen, die zwischen radial gerichteten Dichtflächen angeordnet ist.

3. Zylinder nach Anspruch 1 oder 2,
dadurch **gekennzeichnet,**
daß die Dichtungsmittel wenigstens eine Bürstendichtung (5) umfassen, die zwischen axial gerichteten Dichtflächen angeordnet ist.

4. Zylinder nach einem der vorhergehenden Ansprüche,
dadurch **gekennzeichnet,**
daß wenigstens eine ringförmig ausgeführte Bürstendichtung (5) vorgesehen ist.

5. Zylinder nach einem der vorhergehenden Ansprüche,
dadurch **gekennzeichnet,**
daß die Tragachse (2) in ihrem das Heiz- und/oder Kühlmedium führenden Bereich eine zylindrische Bohrung (12) aufweist, in die ein vorzugsweise als Schutzrohr dienendes, mit der Tragachse (2) rotierendes zylindrischen Rohr (6) eingesetzt ist, das in einem außerhalb der Tragachse (2) gelegenen Endbereich von einem stationären Anschluß (4) umgeben ist.

6. Zylinder nach Anspruch 5,
dadurch **gekennzeichnet,**
daß wenigstens eine Bürstendichtung (5) zwischen der Mantelfläche des Endbereichs des zylindrischen Rohres (6) und dem stationären Anschluß (4) angeordnet ist.

7. Zylinder nach Anspruch 6,
dadurch **gekennzeichnet,**
daß die Bürstendichtung (5) unmittelbar zwischen der Mantelfläche des Endbereichs des zylindrischen Rohres (6) und dem stationären Anschluß (4) angeordnet ist.

8. Zylinder nach Anspruch 6,
dadurch **gekennzeichnet,**
daß die Bürstendichtung (5) zwischen einer den Endbereich des zylindrischen Rohres (6) umschließenden, mit der Tragachse (2) rotierenden Buchse (11) und dem stationären Anschluß (4) angeordnet ist.

9. Zylinder nach Anspruch 7,
dadurch **gekennzeichnet,**
daß eine den Endbereich des zylindrischen Rohres (6) umschließende, mit der Tragachse (2) rotierende Buchse (11') axial zwischen der Bürstendichtung (5) und dem benachbarten Ende der Tragachse (2) angeordnet ist.

10. Zylinder nach Anspruch 8 oder 9,
dadurch **gekennzeichnet,**
daß der Raum zwischen der Tragachse (2) und dem mit diesem rotierenden Rohr (6) über die Buchse (11, 11') nach außen abgedichtet ist.

11. Zylinder nach einem der vorhergehenden Ansprüche,
dadurch **gekennzeichnet,**
daß wenigstens eine Bürstendichtung (5) vorgesehen ist, die zwischen der Tragachse (2) oder einem mit dieser rotierenden Teil und einem stationären Anschluß (4) oder einem fest mit diesem verbundenen Teil angeordnet ist.

12. Zylinder nach Anspruch 11,
dadurch **gekennzeichnet,**
daß die Bürstendichtung (5) zwischen radial gerichteten Dichtflächen angeordnet ist.

13. Zylinder nach Anspruch 11,
dadurch **gekennzeichnet,**
daß die Bürstendichtung (5) zwischen axial gerichteten Dichtflächen angeordnet ist.

14. Zylinder nach einem der vorhergehenden Ansprüche,
dadurch **gekennzeichnet,**
daß wenigstens eine Bürstendichtung (5) vorgesehen ist, die unter Vorspannung zwischen den betreffenden Dichtflächen eingesetzt ist.

15. Zylinder nach einem der vorhergehenden Ansprüche,
dadurch **gekennzeichnet,**
daß außer der wenigstens einen Bürstendichtung (5) wenigstens eine weitere, andersartige Dichtung vorgesehen ist.

16. Zylinder nach einem der vorhergehenden Ansprüche,
dadurch **gekennzeichnet,**
daß als Heizmedium Dampf eingesetzt ist und daß Mittel vorgesehen sind, um im Bereich einer jeweiligen Bürstendichtung (5) anfallendes Kondensat abzuführen.

17. Zylinder nach einem der vorhergehenden Ansprüche,
dadurch **gekennzeichnet,**
daß durch die mit einer zylindrischen Bohrung (12) versehene Tragachse (2) wenigstens ein dem Zuführen von Dampf dienender Kanal (3, 3') geführt ist, der einerseits in das Zylinderinnere mündet und andererseits über den betreffenden stationären Anschluß (4) nach außen geführt ist.

18. Zylinder nach einem der vorhergehenden Ansprüche,
dadurch **gekennzeichnet,**
daß durch die mit einer zylindrischen Bohrung (12) versehene Tragachse (2) wenigstens ein dem Abführen von Wasser, Dampf und/oder Kondensat dienender stationärer Kanal (7, 7') geführt ist, der einerseits in das Zylinderinnere mündet und andererseits über den betreffenden stationären Anschluß (4) nach außen geführt ist.

19. Zylinder nach Anspruch 17 und 18,
dadurch **gekennzeichnet,**
daß einer der beiden Kanäle (3, 7) ein den anderen stationären Kanal umgebender stationärer Ringkanal ist.

20. Zylinder nach Anspruch 19,
dadurch **gekennzeichnet,**
daß der dem Zuführen von Dampf dienende Kanal (3) als stationärer Ringkanal vorgesehen ist.

21. Zylinder nach Anspruch 19 oder 20,
dadurch **gekennzeichnet,**
daß an wenigstens einem Walzenende ein entsprechender, sowohl dem Zuführen von Dampf als auch dem Abführen von Wasser, Dampf und/oder Kondensat dienender stationärer Anschluß (4) vorgesehen ist.

22. Zylinder nach einem der vorhergehenden Ansprüche 1 bis 16,
dadurch **gekennzeichnet,**
daß an einem der beiden Walzenenden nur ein dem Zuführen von Dampf dienender Kanal (3') durch die mit einer zylindrischen Bohrung (12) versehene Tragachse (2) geführt ist, der einerseits in das Zylinderinnere mündet und andererseits über den betreffenden stationären Anschluß (4) nach außen geführt ist.

23. Zylinder nach einem der vorhergehenden Ansprüche 1 bis 16 und 22,
dadurch **gekennzeichnet,**
daß an einem der beiden Walzenenden nur ein dem Abführen von Wasser, Dampf und/oder Kondensat dienender, vorzugsweise stationärer Kanal (7') durch die mit einer zylindrischen Bohrung (12) versehene Tragachse (2) geführt ist, der einerseits in das Zylinderinnere mündet und andererseits über den betreffenden stationären Anschluß (4) nach außen geführt ist.

24. Zylinder nach Anspruch 23 und 24,
dadurch **gekennzeichnet,**
daß an einem der beiden Walzenenden ein dem Zuführen von Dampf dienender Kanal (3') sowie ein entsprechender, dem Zuführen von Dampf dienender stationärer Anschluß (4) und am anderen Walzenende ein dem Abführen von Wasser, Dampf und/oder Kondensat dienender, vorzugsweise stationärer Kanal (7') sowie ein entsprechender, dem Abführen von Wasser, Dampf und/oder Kondensat dienender stationärer Anschluß (4) vorgesehen sind.

25. Zylinder nach einem der vorhergehenden Ansprüche,
dadurch **gekennzeichnet,**
daß der oder die durch die Tragachse (2) geführten Kanäle (3, 3', 7, 7') innerhalb des in die zylindrische Bohrung (12) eingesetzten, mit der Tragachse (2) rotierenden zylindrischen Rohres (6) verlaufen.

26. Zylinder nach einem der vorhergehenden Ansprüche,
dadurch **gekennzeichnet,**
daß die Tragachse (2) an den beiden Walzenenden jeweils einen Achsenstumpf umfaßt.

27. Verwendung des Zylinders nach einem der vorhergehenden Ansprüche als Trockenzylinder, Preßwalze oder Glättwalze in einer Maschine zur Herstellung und/oder Veredelung von Papier-, Textil- oder anderen Faserstoffbahnen.
